# EUROPÄISCHE PATENTSCHRIFT

(11) **EP 0 180 828 B1**
(45) Veröffentlichungstag und Bekanntmachung des Hinweises auf die Patenterteilung: **17.05.1989**
(21) Anmeldenummer: 85113195.3
(22) Anmeldetag: 17.10.1985
(51) Int. Cl.: B67C 7/00, B67C 3/10

(54) **Verfahren und Vorrichtung zum Abfüllen einer Flüssigkeit in Flaschen od.dgl.**
Method and device for filling bottles or the like with a liquid
Méthode et dispositif pour le remplissage de bouteilles ou similaires avec un liquide

(30) Priorität: 31.10.1984 DE 3439736
(43) Veröffentlichungstag der Anmeldung: 14.05.1986
(73) Patentinhaber: KRONES AG Hermann Kronseder Maschinenfabrik, D-93068 Neutraubling (DE)
(72) Erfinder: Weiss, Wilhelm, D-8400 Regensburg (DE)
(74) Vertreter: Grünecker, Kinkeldey, Stockmair & Schwanhäusser Anwaltssozietät

(56) Entgegenhaltungen:
- EP-A- 0 047 823
- DE-A- 1 910 548
- DE-A- 1 952 579
- DE-A- 3 025 786
- FR-A- 1 449 689
- US-A- 2 020 849

## Beschreibung

Die Erfindung betrifft ein Verfahren gemäß dem Oberbegriff des Anspruchs 1 sowie eine Vorrichtung zur Durchführung des Verfahrens.

Ein derartiges Verfahren ist durch die GB-PS 690 636 bekannt. Bei diesem Verfahren enthält die Flasche nach der Füllhöhenkorrektur durch Eindrükken von reinem C0₂ im Raum über dem Flüssigkeitsspiegel praktisch reines C0₂, so daß ein schädlicher Einfluß des Luftsauerstoffs in der Zeit bis zum Aufsetzen einer Verschlußkappe weitgehend verhindert wird. Dies wird erreicht, ohne daß zwischen dem Einfüllen und dem Verschließen durch entsprechendes Einstellen des Überdrucks der Flüssigkeit oder durch Einspritzen von Flüssigkeit oder Gas in die gefüllte Flasche ein Überschäumen erzeugt wird, wie dies bei den heute üblichen Füllverfahren für Bier und andere sauerstoffempfindliche schäumende Getränke erforderlich ist. Das bekannte Verfahren arbeitet somit ohne Flüssigkeitsverlust, da der während der Füllhöhenkorrektur aus der Flasche gedrückte Flüssigkeitsanteil gesammelt und erneut abgefüllt werden kann. Es ist sowohl für schwach schäumende als auch stark schäumende Flüssigkeiten geeignet, genauso wie für nicht schäumende Flüssigkeiten. Ungünstig ist jedoch, daß beim Vorspannen ein Gemisch aus Luft und CO₂ oder nur Luft verwendet wird und daß die Flaschen unmittelbar vor dem Vorspannen mit Luft gefüllt sind, so daß der Luftsauerstoff beim Einlaufen der Flüssigkeit voll auf diese einwirken kann. Auch sind keine Maßnahmen gegen ein Eindringen von Luft in die Flasche beim Verschließen, z. B. mittels Kronenkorken, getroffen. Die mit dem Hohlraum der Verschlußkappe beim Aufsetzen in die Flasche eingeführte Luft verunreinigt somit die zuvor in der Flasche befindliche reine COrAtmosphäre. Mit dem bekannten Verfahren kann somit die schädliche Einwirkung des Luftsauerstoffs auf die Flüssigkeit nicht vollständig verhindert werden.

Das gleiche gilt für ein anderes bekanntes Abfüllverfahren für luftempfindliche Flüssigkeiten, bei dem die Flaschen vor dem Vorspannen vorevakuiert werden, d. h. es wird der größte Teil der Luft abgesaugt (US-PS 3 212 537). Beim nachfolgenden Vorspannen wird dann ein Gemisch aus Luft und CO₂ aus dem gemeinsamen Druckbehälter für die Flüssigkeit und das Spanngas in die Flaschen eingeleitet. Durch das Vorevakuieren läßt sich der Luftanteil zwar auf ca. 10 % reduzieren, dieser Anteil wird jedoch beim Vorspannen wieder erhöht, da auch das Spanngas mindestens 10% Luftanteil enthält. Auch durch Einleiten einer CO₂-Menge in den Druckbehälter, die einem Mehrfachen der aus den Flaschen verdrängten Gasmenge entspricht, läßt sich erfahrungsqgemäß der Luftanteil im Spanngas nicht weiter als bis auf ca. 10% herabsetzen, da das Spanngas fortlaufend durch das aus den Flaschen verdrängte Rückgas verunreinigt wird. Das Einlaufen der Flüssigkeit in die Flasche erfolgt somit unter einen gewissen Sauerstoffeinwirkung und nach dem Füllen auf die vorbestimmte Füllhöhe verbleibt ein Gemisch aus Luft und C0₂ im Raum überhalb des Flüssigkeitsspiegels. Bei diesem bekannten Verfahren muß sich daher an den Füllvorgang unbedingt ein Überschäumen zwecks Verdrängen der schädlichen Luft aus der Flasche anschließen, bevor eine Verschlußkappe aufgesetzt werden kann.

Aus der DE-OS 3 025 786 ist eine Füllvorrichtung bekannt, bei der die Flaschen nach dem Vorevakuieren mit Hilfe von Gas aus dem Flüssigkeitskessel vorgespannt werden. Das während des Einlaufens der Flüssigkeit in die Flaschen aus diesen verdrängte Gasgemisch wird in einem separaten Ringkanal gesammelt. Das Gas wird aus dem Ringkanal über ein Ventil, eine Leitung, eine Pumpe und eine weitere Leitung zurück in den Flüssigkeitskessel geleitet. Dort stellt sich somit ein Gemisch aus CO₂ und Luft ein. Das weitere Vorspannen geschieht dann mit diesem CO₂-Luft-Gemisch. Dadurch findet immer eine Verunreinigung des Vorspanngases mit 10 % Luft und mehr statt. Der Grad der Verunreinigung ist abhängig vom erzielbaren Vakuum beim Vorevakuieren der Flaschen sowie von der CO₂-Zugabe in den Flüssigkeitskessel.

Zwar könnte auch das durch die Restluft in den Flaschen mit Luft verunreinigte Rückgas ins Freie abgeleitet werden, es verbliebe aber trotzdem ein nennenswerter Anteil dieses Rückgases in der Kammer des Füllorganes und in dessen Gasleitung. Da jedoch das Vorspannen mit Gas aus dem Füllerkessel durchgeführt wird, findet selbst dann, wenn dem Kessel reines CO₂ zugeführt wird, eine Vermischung und damit eine Verunreinigung des C0₂'s mit dem verunreinigten Rückgas beim Vorspannen der nächsten Flaschen statt. Außerdem sind keine weiteren Schritte zur Vermeidung der Sauerstoffaufnahme des Füllgutes, insbesondere beim Verschließen, offenbart.

Ferner ist noch ein Füllver^{f}ahren für schwach schäumende, luftempfindliche Flüssigkeiten bekannt, bei der die Flaschen randvoll gefüllt und dann unter die Verschließeinrichtung transportiert werden, wo C0₂ unter hohem Druck gegen das Verschließelement geblasen wird (DE-AS 1910 548). Durch das vom Verschließelement bzw. vom davor sitzenden Kronenkorken reflektierte C0₂ soll ein Teil der Flüssigkeit aus der Flaschenmündung verdrängt und durch C0₂ ersetzt werden. Mit diesem bekannten Verfahren ist kein exaktes Einhalten der Füllhöhe möglich. Auch kann die verdrängte Flüssigkeit nicht aufgefangen werden, so daß hohe Flüssigkeitsverluste entstehen. Überdies sind keine Maßnahmen getroffen, um eine schädliche Sauerstoffeinwirkung während des Einfüllens der Flüssigkeit in die Flasche zu vermeiden. Der Einsatzbereich dieses bekannten Verfahrens ist gering, da es allein für schwach schäumende Flüssigkeiten eingesetzt werden kann. Bei stark schäumenden Flüssigkeiten würde sich bereits beim Transport der randvoll gefüllten Flasche zur Verschließeinrichtung ein mehr oder weniger starkes, unkontrolliertes Überschäumen einstellen.

Der Erfindung liegt die Aufgabe zugrunde, bei einem Verfahren der eingangs genannten Art unter Beibehaltung der flüssigkeitsverlustfreien Arbeitsweise die Einwirkung des Luftsauerstoffs weiter herabzusetzen. Außerdem soll eine Vorrichtung zur Durchführung dieses Verfahrens geschaffen werden.

Diese Aufgabe wird hinsichtlich des Verfahrens durch die im Kennzeichen des Anspruchs 1 angegebenen Merkmale gelöst.

Beim erfindungsgemäßen Verfahren werden sämtliche Arbeitsphasen, angefangen von der Vorbereitung auf das Vorspannen, über das Erzeugen des Leerraums in den Flaschen bis hin zum Aufsetzen der-Verschlußkappe mit in eine sauerstoffarme bzw. sauerstofffreie Arbeitsweise einbezogen, wodurch sich eine optimale Schonung der Flüssigkeit erzielen läßt. Es kann lediglich noch der nach dem Vorevakuieren in der Flasche verbleibende geringe Luftanteil, der sich beim Vorspannen mit reinem CO₂ vermischt, während der relativ kurzen Einfüllphase auf die Flüssigkeit einwirken. Nach dem Füllen ist dieser Luftanteil weitestgehend aus der Flasche verdrängt und es kann praktisch nur noch reines C0₂ auf die Flüssigkeit einwirken. Auch nach dem Aufsetzen des Verschlusses befindet sich über der Flüssigkeit eine reine CO_{Z}-Atmosphäre. Das erfindungsgemäße Verfahren ist somit in idealer Weise für sauerstoffempfindliche Flüssigkeiten, wie z. B. Bier geeignet. Dabei tritt kein Flüssigkeitsverlust durch Überschäumen auf, da auf eine Schaumerzeugung in der Flasche zwischen dem Füllen und dem Verschliessen vollständig verzichtet werden kann. Für die Vorspannung mit reinem C0₂ wird zwar eine gewisse Menge C0₂ verbraucht, diese ist jedoch kaum höher als bei dem bekannten Verfahren, bei dem das CO₂ dem gemeinsamen Kessel für die Flüssigkeit und das Spanngas zugesetzt wird, um die Sauerstoffkonzentration geringzuhalten. Der CO₂-Verbrauch beim Verschließen ist relativ gering, da hier nur die Luft aus den Hohlräumen der Verschlußkappe und zwischen Verschlußkappe und Flaschenmündung verdrängt werden muß.

Der Überdruck des zum Vorspannen verwendeten reinen C0₂ kann gleich demjenigen Überdruck sein, unter dem die Flüssigkeit gehalten wird. In diesem Falle wird im reinen Gleichdruckverfahren abgefüllt, d. h. die Flüssigkeit läuft allein aufgrund eines Höhenunterschieds in die Flaschen. Auch kann der Überdruck des reinen CO₂ etwas kleiner sein als der Überdruck der Flüssigkeit. In diesem Falle wird die Füllung nach dem Differenzdruckverfahren etwas beschleunigt. Die Größe des Überdrucks richtet sich dabei in üblicher Weise nach den Eigenheiten der Flüssigkeit, bei CO₂-haltigen Getränken wie Bier, Mineralwasser oder Limonade liegt der Überdruck bei ca. 2 bis 5 bar. Er kann so gering gehalten werden, wie es für die C0₂-Bindung im Getränk erforderlich ist. da ein gezieltes Überschäumen oder Aufsprudeln zwischen dem Füllen und dem Verschließen, wie bereits gesagt, nicht erforderlich ist. Besonders vorteilhaft ist die im Anspruch 2 angegebene Verfahrensweise. Hierbei wird sichergestellt, daß bei Füllbeginn keinerlei Luft oder Luft-Gas-Gemisch, z. B. aus dem Druckbehälter für die Flüssigkeit, in die Flasche eintreten kann. Vorzugsweise entspricht gemäß dem Anspruch 3 der CO₂-Druck beim Vorspannen demjenigen bei der Füllhöhenkorrektur, so daß die gleiche CO₂-Quelle verwendet werden kann.

Andere vorteilteilhafte Weiterbildungen des erfindungsgemäßen Verfahrens sind in den Ansprüchen 4 bis 6 angegeben.

Hinsichtlich des Verfahrens wird die der Erfindung zugrundeliegende Aufgabe durch die im Anspruch 7 angegebenen Merkmale gelöst.

Die erfindungsgemäße Vorrichtung ist kaum aufwendiger aufgebaut als die bekannten Füllvorrichtungen. Sie kann mit den verschiedensten Bauweisen hinsichtlich der Druckbehälter, der Ventile, der Steuereinrichtung für die Ventile, des Füllkopfs, des Rückgasrohres usw. realisiert werden.

Vorteilhafte Weiterbildungen der erfindungsgemäßen Vorrichtung sind in den Ansprüchen 8 bis 10 enthalten.

Im nachstehenden wird ein Ausführungsbeispiel der Erfindung anhand der Zeichnungen beschrieben. Es zeigen :
Fig. 1 die schematische Darstellung einer Vorrichtung zum Abfüllen von Bier mit den Phasen A und H des Abfüllverfahrens
Fig. 2 bis Fig. 8 die Phasen B bis G und des Abfüllverfahrens.

Die Vorrichtung nach Fig. 1 dient zum Einfüllen von Bier, also einem stark schäumenden, sauerstoffempfindlichen Getränkt, in Flaschen 1. Sie weist einen ersten Druckbehälter 2 auf, der durch eine Leitung 3 mit einer unter einem Überdruck von z. B. 4 bar stehenden Bierquelle 4 verbunden ist. In diese Leitung 3 ist ein Regelventil 5 eingeschaltet, das durch einen Regler 6 gesteuert wird. An diesen ist eine Füllstandssonde 7 angeschlossen, die im Inneren des Druckbehälters 2 sitzt und dessen Füllstand mißt. Der Regler 6 ist derart ausgebildet, daß er durch Schließen und Öffnen des Regelventils 5 die Flüssigkeitshöhe im Druckbehälter 2 auf dem gewünschten Wert hält. Weiter mündet in den ersten Druckbehälter 2 eine Leitung 8 ein, die über ein Regelventil 9 ins Freie führt. Dieses Regelventil 9 wird durch einen Regler 10 gesteuert, dessen Funktion weiter unten erläutert ist.

Weiter weist die Vorrichtung einen zweiten Druckbehälter 11 auf, der mit einer Vakuumquelle 12, z. B. einer Vakuumpumpe verbunden ist. Durch diese wird der zweite Druckbehälter 11 auf einen absoluten Druck von z. B. 0,1 bar evakuiert.

Die Vorrichtung ist ferner mit einem dritten Druckbehälter 13 ausgestattet, der durch eine Leitung 14 mit einer CO₂-Quelle 15 verbunden ist. Diese liefert reines Kohlendioxyd mit einem Überdruck von z. B. 5 bar. In diese Leitung 14 ist ein Reduzierventil 16 mit einem Druckregler 17 eingeschaltet. Durch diesen wird der Überdruck des reinen C0₂ im dritten Druckbehälter 13 konstant auf z. B. 3,2 bar gehalten.

Der Regler 10 für das Regelventil 9 ist als Differenzdruckregler ausgebildet und einerseits an die Leitung 8 im Bereich zwischen dem Regelventil 9 und dem ersten Druckbehälter 2 bzw. direkt an dessen Gasraum und andererseits an die Leitung 14 zwischen dem Reduzierventil 16 und dem dritten Druckbehälter 13 oder direkt an diesen angeschlossen. Der Regler 10 ist derart eingestellt, daß er durch Öffnen und Schließen des Regelventils 9 den Druck in der Leitung 8 bzw. im ersten Druckbehälter 2 um z. B. 0,2 bar niedriger hält als in der Leitung 14 oder im dritten Druckbehälter 13. Das Bier und das Gas im ersten Druckbehälter 2 stehen somit unter einem konstanten Überdruck von 3 bar.

An die drei Druckbehälter 2, 11, 13 ist mindestens ein Füllorgan 18 angeschlossen, das einen an die Flaschenmündung anpreßbaren Füllkopf 19 mit einer konischen Zentrieröffnung und einem nicht gezeigten elastischen Dichtring aufweist. In der Mitte des Füllkopfs 19 ist ein Rückgasrohr 20 befestigt, das am unteren Ende eine Öffnung bzw. einen Anschnitt aufweist und über eine Rückgasleitung 21 und ein Rückgasventil 22 mit dem Gasraum des ersten Druckbehälters 2 verbunden ist. Weiter mündet in den Füllkopf 19 eine Flüssigkeitsleitung 23 mit einem Flüssigkeitsventil 24 ein, die mit dem Flüssigkeitsraum des auf einem höheren Niveau als der Füllkopf 19 liegenden ersten Druckbehälters 2 verbunden ist. Schließlich ist an den Füllkopf 19 ein Gaskanal 25 angeschlossen, der über ein Vakuumventil 26 mit dem zweiten Druckbehälter 11 und über ein CO₂-Ventil 27 mit dem dritten Druckbehälter 13 ver-. bunden ist und außerdem mittels eines Entlastungsventils 28 mit der freien Atmosphäre verbunden werden kann. Die Betätigung der Ventile 22, 24, 26, 27 und 28 erfolgt durch eine nicht gezeigte Steuereinrichtung, die z. B. mehrere feststehende Nocken und Steuerböcke aufweist, wenn die Behälter 2, 11 und 13 mit den Füllorganen 18 auf einer. Kreisbahn umlaufen.

Dem Füllorgan 18 ist ein Hubzylinder 29 mit einem heb- und senkbaren Flaschenteller 30 zugeordnet, durch den jeweils eine Flasche 1 an den Füllkopf 19 angedrückt werden kann. Dadurch wird die Flasche 1 gegenüber der Umgebungsatsmosphäre abgeschlossen und gas- und flüssigkeitsdicht an den Füllkopf 19 bzw. an die in diesen einmündenden Leitungen und Kanäle angeschlossen.

Schließlich ist noch ein Verschließorgan 31 vorgesehen, das höhenbeweglich über einem höhenfesten Flaschenteller 32 angeordnet ist. Das Verschließorgan 31 besitzt einen Verschließkonus 33 und einen gefederten Niederhalter 34 und ist zum Befestigen von Kronenkorken 35 auf der Flaschenmündung eingerichtet. Die Kronenkorken 35 werden vor dem Verschliessen an der Unterseite des Niederhalters 34 durch Magnetkraft gehalten.

Seitlich des Verschließorgans 31 bzw. der Flasche 1 sind mehrere Blasdüsen 36 angeordnet, die auf den Zwischenraum zwischen der Unterseite des Verschließorgans 31 und der Flaschenmündung gerichtet sind. Die Blasdüsen 36 sind über eine Versorgungsleitung 37 mit einem Umschaltventil 38 mit der vom ersten Druckbehälter 2 kommenden Leitung 8 verbunden. Sie werden so mit dem beim normalen Füllen aus dem Druckbehälter 2 fortwährend abströmenden nahezu reinen CO₂-Gas gespeist. Statt dessen ist es auch möglich, die Blasdüsen 36 direkt an die C0₂-Q_{U}elle 15 anzuschließen. Die Blasdüsen 36 sind derart ausgerichtet, daß zwischen dem Verschließorgan 31 und der Flaschenmündung eine überwiegend C0₂ enthaltende Atmosphäre erzeugt wird, die den Kronenkorken 35 und die Flaschenmündung umfaßt. Eine Einwirkung der Blasdüsen 36 auf das Innere der Flaschen 1 dagegen ist nicht erforderlich.

Zwischen die Leitungen 8 und 14 ist eine Verbindungsleitung 39 mit einem Sperrventil 40 eingesetzt, so daß der erste Druckbehälter 2 erforderlichenfalls direkt mit der C0₂-Quelle 15 verbunden werden kann. Außerdem ist an die Leitung 3 eine Reinigungsleitung 41 mit einem Sperrventil 42 angeschlossen, durch welche der erste Druckbehälter 2 mit Wasser oder dgl. gefüllt werden kann. Vorzugsweise wird vor Abfüllbeginn über diese Reinigungsleitung 41 der Druckbehälter 2 vollständig mit Wasser gefüllt, das dann durch Öffnen des Sperrventils 40 mittels C0₂ verdrängt wird. Daraufhin wird über das Regelventil 5 bei geschlossenen Sperrventilen 40 und 42 der Druckbehälter 2 von der Bierquelle 4 teilweise gefüllt, wobei das überschüssige CO₂ über die Leitung 8 und das Regelventil 9 abgeblasen wird. Auf diese Weise wird von Anfang an der Kontakt zwischen dem Bier und der Luft weitestgehend vermieden. Die hierzu eventuell noch erforderlichen Ventile und Leitungen sind in Fig. 1 nicht dargestellt. Wird nun noch die Vakuumpumpe 12 in Betrieb gesetzt, so ist die Vorrichtung betriebsbereit.

Das mit der solchermaßen vorbereiteten Vorrichtung durchgeführte Verfahren zum Abfüllen von Bier in Flaschen läuft folgendermaßen ab : Als erstes wird bei geschlossenen Ventilen 22, 24, 26, 27, 28 eine saubere, leere Flasche 1 auf den Flaschenteller 30 gestellt (Phase A) und durch den Hubzylinder 29 fest an den Füllkopf 19 gedrückt. Diese Flasche ist zu 100% mit Luft (angedeutet durch kleine Kreuze) gefüllt. Nunmehr wird das Vakuumventil 26 für eine bestimmte Zeitspanne geöffnet. Dadurch wird die Flasche 1 an den zweiten Druckbehälter 11 angeschlossen und bis auf einen absoluten Druck von 0,1 bar evakuiert (Phase B). Die Anfangsluft wird somit zu 90 % abgesaugt, so daß die Luftkonzentration in der Flasche nunmehr 10 % beträgt. Nach dem Schließen des Vakuumventils 26 wird das CO₂-Ventil 27 für eine bestimmte Zeitspanne geöffnet. Dadurch wird die Flasche 1 mit dem dritten Druckbehälter 13 verbunden, aus dem reines CO₂ (angedeutet durch kleine Kreise) in die Flasche einströmt (Phase C) bis ein Druck von 3,2 bar in der Flasche 1 erreicht ist. Dadurch verringert sich die Luftkonzentration weiter auf ca. 2,5 %. Nachdem so in der Flasche eine nahezu reine CO₂-Atmosphäre geschaffen worden ist, wird durch Öffnen des Flüssigkeitsventils 24 und des Rückgasventils 22 der eingentliche Füllvorgang eingeleitet. Dabei strömt als erstes ein kleiner Teil des Gases aus der Flasche 1 über das Rückgasrohr 20 und die Rückgasleitung 21 in den ersten Druckbehälter 2, bis auch in der Flasche 1 ein Überdruck von 3 bar herrscht. Hierdurch wird verhindert, daß Gas aus dem Druckbehälter 2 in die Flasche 1 strömt und dort möglicherweise die Luftkonzentration erhöht. Nach dem Druckausgleich läuft das Bier (angedeutet durch kurze Striche) infolge der Höhendifferenz zwischen dem ersten Druckbehälter 2 und den Flaschen 1 über die Flüssigkeitsleitung 23 in die Flasche 1 ein, wobei das nahezu reine C0₂ über das Rückgasrohr 20 und die Rückgasleitung 21 in den ersten Druckbehälter 2 verdrängt wird (Phase D). Im Druckbehälter 2 stellt sich daher nach einiger Zeit gleichfalls eine nahezu reine CO₂-Atmosphäre mit einer Luftkonzentration von ca. 2,5 % ein, so daß weder während des Verweilens im Druckbehälter noch während des Einlaufens in die Flasche 1 über das Füllorgan 18 eine spürbare Einwirkung des Luftsauerstoffs auf das Bier stattfinden kann. Wenn der Bierspiegel in der Flasche 1 die Öffnung des Rückgasrohres 20 erreicht hat, so kann durch dieses kein Gas mehr entweichen. Der Zulauf von Bier geht jedoch weiter, da das Gas nunmehr durch die ohne Gassperre ausgeführte Flüssigkeitsleitung 23 nach oben in den Druckbehälter 2 strömen kann, so daß die Flasche 1 am Ende überfüllt oder sogar randvoll gefüllt ist (Phase E). Damit sind die Verfahrensschritte « Vorevakuieren », « Vorspannen mit reinem C02 » und « Überfüllen abgeschossen.

Nunmehr wird das Flüssigkeitsventil 24 geschlossen, während das Rückgasventil 22 weiter geöffnet bleibt. Zusätzlich wird das CO₂-Ventil 27 erneut für eine kurze Zeitspanne geöffnet. Dabei strömt reines CO₂ mit einem Differenzdruck von 0,2 bar in die Flasche 1 ein und verdrängt durch das Rückgasrohr 20 und die Rückgasleitung 21 soviel Bier aus der Flasche 1, bis der Flüssigkeitsspiegel auf Höhe der Öffnung des Rückgasrohres 20 oder etwas darunter abgesunken ist. Gleichzeitig wird der dadurch entstehende Leerraum in der Flasche 1 mit reinem C0₂ aufgefüllt (Phase F). Die Flasche 1 enthält jetzt nur Bier und C0₂. Die Öffnungsdauer für das CO₂-ventil 13 ist derart bemessen, daß ausreichend CO₂ einströmt, um das Bier vollständig aus der Rückgasleitung 21 zurück in den ersten Druckbehälter 2 zu fördern und evtl. Luftreste vollständig aus der Flasche 1 herauszuspülen. Außerdem wird durch die nachströmende reine CO₂ die Luftkonznetration im Druckbehälter 2 herabgesetzt, so daß sich Werte unterhalb 2,5 % einstellen. Das Überströmen des Biers und des CO₂ erfolgt wegen der geringen Druckdifferenz äußerst sanft. Diese geringe Druckdifferenz ist möglich, da das Rückgasventil 12 zwangsläufig offen gehalten wird und keine Drosselstelle bildet. Nach dem Schließen des C0₂-Ventils 27 oder gleichzeitig mit diesem wird auch das Rückgasventil 22 wieder geschlossen. Der Verfahrensschritt « Füllhöhenkorrektur mit Einleiten von reinem CO₂ » ist damit beendet und es sind alle Ventile geschlossen.

Nunmehr folgt der Verfahrensschritt « Entlasten •. Hierzu wird das mit einer Drosselstelle versehene Entlastungsventil 28 für eine bestimmte kurze Zeitspanne geöffnet. Dabei strömt soviel CO₂ aus der Flasche 1 allmählich ins Freie, bis in der Flasche 1 der normale Atmosphärendruck herrscht (Phase G). Nunmehr kann der Flaschenteller 30 abgesenkt und die gefüllte Flasche 1 vom Füllkopf 19 abgezogen werden. Der Leerraum überhalb des Bierspiegels in der Flasche 1 ist nach wie vor vollständig mit reinem CO₂ gefüllt, so daß der Luftsauerstoff nicht auf das Bier einwirken kann. Die Flasche 1 kann nun ohne besondere Schutzvorkehrungen wie z. B. Hochdruckeinspritzung zwecks Schaumerzeugung auf den Flaschenteller 32 unter dem Verschließorgan 31 transportiert werden. Es entstehen daher während dieser Überführung keinerlei Bierverluste. Sollte ein geringes selbsttätiges Aufschäumen des Biers auftreten, so ist dies nicht weiter störend, da der Schaum von Leerraum in der Flasche 1 aufgenommen werden kann.

Sobald die Flasche 1 unterhalb dem in seiner oberen Endlage stehenden Verschließorgan 31, das vorher bereits einen Kronenkorken 35 aufgenommen hat, angekommen ist oder auch vorher wird das Ventil 38 umgeschaltet, so daß das aus dem ersten Druckbehälter 2 über die Leitung 8 abgeblasene, nahezu reine CO₂ mit einer Luftkonzentration von 2,5 % oder weniger nicht mehr unmittelbar ins Freie strömt, sondern den Blasdüsen 36 zugeführt wird und erst dort ins Freie austritt. Dabei wird zwischen der Unterseite des Verschließorgans 31 und der Flaschenmündung eine den Kronenkorken 35 einschließende, nahezu reine CO₂-Atmosphäre aufgebaut (Phase H). Gleichzeitig werden eventuelle Lufteinschlüsse in den Hohlräumen, insbesondere an der Unterseite des Kronenkorkens 35 entfernt und die Flaschenmündung von der normalen Luftatmosphäre getrennt. Die CO₂-Atmosphäre bleibt mindestens solange aufrechterhalten, bis der Kronenkorken 35 durch Absinken des Verschließorgans 31 über eine nicht gezeigte Steuerkurve oder dgl. auf die Flasche 1 aufgesetzt und umgebördelt worden ist. Danach kann das Ventil 38 wieder umgeschaltet werden (Phase 1). Auch während des damit abgeschlossenen Verfahrensschrittes « Verschließen unter CO2-Atmosphäre kann somit das reine CO₂ in der Flasche nicht mit Luft « verunreinigt » werden, insbesondere nicht durch Lufteinschlüsse an der Unterseite des Kronenkorkens 35. Die Flasche 1 enthält nach dem Verschließen somit nur Bier und reines C0₂. Dabei ist normalerweise ausreichend, wenn, wie beschrieben, das aus dem ersten Druckbehälter 2 ausströmende nahezu reine CO₂ mit einer Luftkonzentration von ca. 2,5 % verwendet wird. Irgendwelche störende Einflüsse durch den äußerst geringen Luftanteil konnten nicht festgestellt werden. Auch mengenmäßig ist dieses CO₂ ohne weiteres ausreichend, da zum Vorspannen der Flaschen auf 3 bar nahezu das Vierfache des Flaschenvolumens an C0₂ bei Normaldruck benötigt wird, das dann beim Füllen wieder aus der Flasche entfernt wird. Das C0₂ aus dem dritten Druckbehälter 13 hat somit einen vielfachen Nutzen : Aufbau des Gegendrucks, Schutz des Biers beim Einlaufen in die Flasche, Schutz des Biers im Druckbehälter 2 und Aufbau einer CO₂-Atmosphäre beim Verschließen. Hinzu kommt, daß das CO₂ für die Blasdüsen 36 nur einen relativ geringen Druck erfordert, da keine Flüssigkeit aus den Flaschen 1 herausgedrückt werden muß. Bei extremen Qualitätsansprüchen kann selbstverständlich die Versorgung der Blasdüsen 36 auch direkt aus dem dritten Druckbehälter 13 bzw. durch die CO₂-Quelle 15 erfolgen. Auch ist es möglich, auf das Ventil 38 zu verzichten, und die Leitung 8 direkt mit der Leitung 37 zu verbinden.

## Patentansprüche

1. Verfahren zum Abfüllen einer sauerstoffempfindlichen Flüssigkeit, wie z. B. Bier, in Flaschen (1) oder dgl., wobei in jeder Flasche (1) nach dem Anschließen an ein Füllorgan (19) durch Eindrücken eines Spanngases ein überdruck erzeugt wird, dann die unter Überdruck gehaltene Flüssigkeit in die Flaschen (1) eingeleitet wird, bis diese überfüllt ist, darauf die Flüssigkeit durch Einleiten von unter einem größeren Überdruck gehaltenen reinen C0₂ bis zum Erreichen der gewünschten Füllhöhe teilweise aus der Flasche (1) verdrängt und durch reines C0₂ ersetzt wird, worauf die Flasche vom Füllorgan (19) abgezogen, zur Verschließstation (H) transportiert und dort durch Aufsetzen einer Verschlußkappe (35) verschlossen wird, dadurch gekennzeichnet, daß vor dem Einleiten des aus reinem CO₂ bestehenden Spanngases die Luft zum größten Teil aus der Flasche (1) abgesaugt wird, daß nach der Füllhöhenkorrektur und vor dem Abziehen vom Füllorgan (19) der Überdruck in der Flasche (1) durch gedrosseltes Ableiten von C0₂ auf den atmosphärischen Druck reduziert wird und daß durch ein bereits vor dem Aufsetzen der Verschlußkappe (35) beginnendes Einblasen von überwiegend C0₂ enthaltendem Gas in der Verschließstation (H), ohne Verdrängen von Flüssigkeit aus der Flasche (1), zumindest im Bereich zwischen Verschlußkappe (35) und Flaschenmündung eine überwiegend C0₂ enthaltende Atmosphäre hergestellt wird.

2. Verfahren nach Anspruch 1, dadurch gekennzeichnet, daß beim Eindrücken des reinen C02 nach dem Absaugen der Luft in der Flasche (1) zunächst ein Überdruck erzeugt wird, der geringfügig größer ist als der Überdruck, unter dem die Flüssigkeit gehalten wird, und daß der Überdruck in der Flasche (1) erst kurz vor oder mit Beginn des Einleitens der Flüssigkeit in die Flasche (1) auf deren Überdruck reduziert wird.

3. Verfahren nach Anspruch 1 oder 2, dadurch gekennzeichnet, daß das reine C0₂ beim Vorspannen und bei der Füllhöhenkorrektur jeweils mit dem gleichen überdruck in die Flasche (1) eingeleitet wird.

4. Verfahren nach einem der Ansprüche 1 bis 3, dadurch gekennzeichnet, daß die abzufüllende Flüssigkeit unter einem derartigen Überdruck gehalten wird, daß sie in der gefüllten Flasche (1) bis zum Aufsetzen der Verschlußkappe (3) nur geringfügig aufschäumt, nicht aber überschäumt.

5. Verfahren nach einem der Ansprüche 1 bis 4, dadurch gekennzeichnet, daß das während des Einleitens der Flüssigkeit in die Flasche (1) aus der Flasche (1) austretende C0₂ gegebenenfalls einschließlich eines geringen Luftanteils gesammelt und zum Herstellen der Überwiegend CO₂ enthaltenden Atmosphäre beim Aufsetzen der Verschlußkappe (35) verwendet wird.

6: Verfahren nach einem der Ansprüche 1 bis 5, dadurch gekennzeichnet, daß bei der Füllhöhenkorrektur mehr C0₂ in die Flasche (1) eingeleitet wird, als es dem Leerraum über der gewünschten Füllhöhe entspricht.

7. Vorrichtung zur Durchführung des Verfahrens nach Anspruch 1, mit einem ersten Druckbehälter (2) für die abzufüllende Flüssigkeit und das Rückgas, mit einem zweiten Druckbehälter (13) für reines C0₂, mit mindestens einem an die Druckbehälter (13) für reines C0₂, mit mindestens einem an die Druckbehälter angeschlossenen Füllorgan (19), das eine Flasche (1) gasdicht anschließbaren Füllkopf (19), ein in die Flasche einführbares Füllrohr (20) und/oder Rückgasrohr, dessen Anschnitt die Füllhöhe definiert, ein Flüssigkeitsventil (24), ein Rückgasventil (22) und ein C0₂-Ventil (27) aufweist, sowie mit einer Steuereinrichtung für die Ventile des Füllorgans, dadurch gekennzeichnet, daß die Steuereinrichtung für die Ventile derart ausgebildet ist, daß das CO₂-Ventil (27) zum Vorspannen geöffnet und geschlossen werden kann, daß jedes Füllorgan (18) zusätzlich an eine Vakuumquelle (12) angeschlossen und mit einem Vakuumventil (26) versehen ist, daß mindestens ein Verschließorgan (31) zum Aufsetzen einer Verschlußklappe auf eine Flasche vorgesehen ist und daß in den Raum unterhalb des Verschließorgans (31) bzw. einer von diesem getragenen Verschlußkappe mindestens eine Blasdüse (36) für überwiegend CO₂ enthaltendes Gas oder reines C0₂ gerichtet ist.

8. Vorrichtung nach Anspruch 7, dadurch gekennzeichnet, daß die Steuereinrichtung für die Ventile (22, 24, 26, 27, 28) jedes Füllorgans (18) derart ausgebildet ist, daß nach dem Anschließen einer Flasche an den Füllkopf (19) als erstes das Vakuumventil (26) geöffnet und nach einer bestimmten Zeitspanne wieder geschlossen wird, dann das C0₂-Ventil (27) geöffnet und nach einer bestimmten Zeitspanne wieder geschlossen wird, dann das Rückgasventil (22) geöffnet und das Flüssigkeitsventil (24) geöffnet oder zur selbsttätigen öffnung bei Druckausgleich zwischen der Flasche und dem ersten Druckbehälter (2) freigegeben wird, dann das Flüssigkeitsventil (24) wieder geschlossen und das CO₂-Ventil (27) erneut geöffnet und nach einer bestimmten Zeitspanne wieder geschlossen wird, wobei das Rückggasventil (22) geöffnet bleibt und erst mit oder nach dem Schließen des CO₂-Ventils (27) wieder geschlossen wird.

9. Vorrichtung nach Anspruch 7 oder 8, dadurch gekennzeichnet, daß das Füllorgan (18) mit einem ins Freie führenden Entlastungsventil (28) versehen ist, und die Steuereinrichtung für die Ventile (22, 24, 26, 27, 28) derart ausgebildet ist, daß das Entlastungsventil (28) nach dem Schließen des Rückgasventils (22) und vor dem Abziehen der Flasche vom Füllkopf (19) kurzzeitig geöffnet wird.

10. Vorrichtung nach einem der Ansprüche 7 bis 9, dadurch gekennzeichnet, daß jede Blasdüse (36) über eine Versorgungsleitung (37) und ggf. ein Steuerventil (38) mit dem ersten Druckbehälter (2) für die Flüssigkeit und das Rückgas verbunden ist.

## Claims

1. Method of filling bottles (1) or the like with an oxygen-sensitive liquid such as beer, wherein an excess pressure is produced in each bottle (1) after connection to a filling member (19) by pressing in a stressed gas, the liquid which is maintained at excess pressure is then introduced into the bottles (1) until they are over-filled, some of the liquid is subsequently displaced from the bottle (1) until the desired level of filling is reached by introducing pure C0₂ maintained at a greater excess pressure and is replaced by pure C0₂ whereupon the bottle is removed from the filling member (19), is conveyed to the sealing station (H) and is sealed there by having a sealing cap (35) put on, characterised in that, before introduction of the stressed gas composed of pure CO₂, the majority of the air is aspirated from the bottle (1), in that the excess pressure in the bottle (1) is reduced to atmospheric pressure after correction of the level of filling and before removal from the filling member (19) by throttled extraction of CO₂ and in that an atmosphere containing mainly C0₂ is produced at least in the region between sealing cap (35) and bottle opening by the blowing in of gas containing mainly CO₂ before the sealing cap (35) is put on, in the sealing station (H), without displacing liquid from the bottle (1).

2. Method according to claim 1, characterised in that, as the pure CO₂ is pressed in, after aspiration of the air in the bottle (1), an excess pressure which is slightly greater than the excess pressure at which the liquid. is maintained is initially produced, and in that, just before or when beginning introduction of the liquid into the bottle (1), the excess pressure in the bottle (1) is reduced to the excess pressure thereof.

3. Method according to claim 1 or 2, characterised in that the pure C0₂ is introduced into the bottle (1) at the same excess pressure during prestressing and during correction of level of filling respectively.

4. Method according to one of claims 1 to 3, characterised in that the liquid to be poured in is maintained at such and excess pressure that it foams only slightly in the filled bottle (1) until the sealing cap (3) is put on, but does not overflow.

5. Method according to one of claims 1 to 4, characterised in that, during introduction of the liquid into the bottle (1), CO₂ which may contain a small amount of air and issues from the bottle (1) is collected and is used when putting on the sealing cap (35) for producing the atmosphere containing mainly CO₂.

6. Method according to one of claims 1 to 5, characterised in that, when correcting the level of filling, more C0₂ than the amount corresponding to the empty space above the desired level of filling is introduced into the bottle (1.).

7. Device for carrying out the method according to claim 1, with a first pressure vessel (2) for the liquid to be poured in and the return gas, with a second pressure vessel (13) for pure CO₂, with at least one filling member (19) which is connected to the pressure vessel and comprises a filling head (19) capable of being connected in gas-tight manner to a bottle (1), a filling pipe (20) and/or return gas pipe capable of being introduced into the bottle, the cut face of which defines the level of filling, a liquid valve (24), a return gas valve (22) and a C0₂ valve (27), and with a control device for the valves of the filling member, characterised in that the control device for the valves is designed such that the CO₂ valve (27) can be opened and closed for prestressing purposes, in that each filling member (18) is additionally connected to a vacuum source (12) and is provided with a vacuum valve (26), in that at least one sealing member (31) is provided for putting a sealing cap on a bottle and in that at least one blast nozzle (36) for gas containing mainly C0₂ or pure C0₂ is directed into the chamber beneath the sealing member (31) or a sealing cap carried by it.

8. Device according to claim 7, characterised in that the control device for the valves (22, 24, 26, 27, 28) of each filling member (18) is designed such that, after connection of a bottle to the filling head (19), the vacuum valve (26) is firstly opened and is closed again after a certain time period, the CO₂ valve (27) is then opened and is closed again after a certain time period, the return gas valve (22) is then opened and the liquid valve (24) is opened or cleared for automatic opening when the pressure between the bottle and the first pressure vessel (2) is balanced, the liquid valve (24) is then closed again and the CO₂ valve (27) re-opened and closed again after a certain time period, the return gas valve (22) remaining open and being closed again only when or after the C0₂ valve (27) is closed.

9. Device according to claim 7 or 8, characterised in that the filling member (18) is provided with a release valve (28) leading into the open and the control device for the valves (22, 24, 26, 27, 28) is constructed such that the release valve (28) is opened briefly after closure of the return gas valve (22) and before removal of the bottle from the filling head (19).

10. Device according to one of claims 7 to 9, characterised in that each blast nozzle (36) is connected via a supply line (37) and possibly a control valve (38) to the first pressure vessel (2) for the liquid and the return gas.

## Revendications

1. Procédé pour le remplissage de bouteilles (1) ou analogues avec un liquide sensible à l'oxygène, par exemple de la bière, une surpression étant créée dans chaque bouteille (1), après le raccordement à un organe de remplissage (19), par injection d'un gaz de mise sous pression, le liquide maintenu sous surpression étant ensuite introduit dans la bouteille (1) jusqu'à ce que celles-ci soient sur-remplies, puis expulsé en partie de la bouteille (1) par injection de CO₂ pur maintenu sous une surpression plus élevée jusqu'à ce que la hauteur de remplissage désirée soit atteinte, et remplacé par du C0₂ pur, après quoi la bouteille est retirée de l'organe de remplissage (19) et transportée vers le poste d'obturation (H) où elle est fermée par la mise en place d'un capuchon (35), caractérisé en ce que, avant l'injection du gaz de mise sous pression constitué par du CO₂ pur, l'air est aspiré en majeure partie de la bouteille (1) ; que, après la correction de la hauteur de remplissage et avant le dégagement de l'organe de remplissage (19), la surpression dans la bouteille (1) est réduite à la pression atmosphérique par l'évacuation étranglée de CO₂ ; et qu'une atmosphère contenant essentiellement du CO₂ est créée au moins dans la région entre le capuchon (35) et l'ouverture de la bouteille par l'injection d'un gaz contenant essentiellement du CO₂ et commençant dès avant la mise en place du capuchon (35), dans le poste d'obturation (H), sans déplacement de liquide hors de la bouteille (1).

2. Procédé selon la revendication 1, caractérisé en ce que l'injection de C0₂ pur, après l'aspiration de l'air contenu dans la bouteille (1) crée tout d'abord une surpression qui est légèrement supérieure à la surpression sous laquelle est maintenu le liquide, et que la surpression dans la bouteille (1) n'est réduite que peu avant ou au début de l'introduction du liquide dans la bouteille (1) à la surpression dudit liquide.

3. Procédé selon l'une des revendications 1 ou 2, caractérisé en ce que, lors de la mise sous pression préliminaire et lors de la correction de la hauteur de remplissage, le C0₂ pur est injecté respectivement avec la même surpression dans la bouteille (1).

4. Procédé selon l'une des revendications 1 à 3, caractérisé en ce que le liquide à mettre en bouteilles est maintenu sous une surpression telle qu'il mousse légèrement dans la bouteille (1) remplie mais ne déborde pas jusqu'à la mise en place du capuchon (35).

5. Procédé selon l'une des revendications 1 à 4, caractérisé en ce que, pendant l'introduction du liquide dans la bouteille (1), le C0₂ sortant de la bouteille (1), y compris, le cas échéant, une faible proportion d'air, est collecté et utilisé pour la réalisation de l'atmosphère contenant essentiellement du C0₂, lors de la mise en place du capuchon (35).

6. Procédé selon l'une des revendications 1 à 5, caractérisé en ce que, lors de la correction de la hauteur de remplissage, la quantité de CO₂ injectée dans la bouteille (1) est supérieure à celle correspondant à l'espace vide au-dessus du niveau de remplissage désiré.

7. Dispositif pour la mise en oeuvre du procédé selon la revendication 1, avec un premier réservoir sous pression (2) pour le liquide à mettre en bouteilles et le gaz de retour, avec un second réservoir sous pression (13) pour du C0₂ pur, avec au moins un organe de remplissage (18) raccordé aux réservoirs sous pression et comprenant une tête de remplissage (19) pouvant être raccordée de manière étanche aux gaz à une bouteille (1), un tuyau de remplissage (20) pouvant être engagé dans la bouteille et/ou un tuyau de gaz de retour dont l'ouverture définit la hauteur de remplissage, une soupape de liquide (24), une soupape de gaz de retour (22) et une soupape de CO₂ (27), ainsi qu'avec un dispositif de commande pour les soupapes de l'organe de remplissage, caractérisé en ce que le dispositif de commande pour les soupapes est conçu de telle façon que la soupape de C0₂ (27) peut être ouverte et fermée pour la mise sous pression préliminaire ; que chaque organe de remplissage (18) est raccordé, en plus, à une source de vide (12) et muni d'une soupape à vide (26) ; qu'il est prévu au moins un organe d'obturation (31) pour la mise en place d'un capuchon sur une bouteille ; et qu'au moins une buse soufflante (36) pour un gaz contenant essentiellement du CO₂ ou pour du C0₂ pur est dirigée dans l'espace situé en dessous de l'organe d'obturation (31) et respectivement un capuchon porté par ce dernier.

8. Dispositif selon la revendication 7, caractérisé en ce que le dispositif de commande pour les soupapes (22, 24, 26, 27, 28) de chaque organe de remplissage (18) est conçu de telle façon que, après le raccordement d'une bouteille à la tête de remplissage (19), il provoque tout d'abord l'ouverture de la soupape à vide (26) laquelle est refermée au bout d'un certain temps, puis l'ouverture et, après un laps de temps prédéterminé, la fermeture de la soupape de C0₂ (27) qu'ensuite la soupape de gaz de retour (22) est ouverte et la soupape de liquide (24) ouverte ou libérée pour l'ouverture automatique en cas d'équilibre des pressions entre la bouteille et le premier réservoir sous pression (2), et qu'enfin la soupape de liquide (24) est refermée et la soupape de CO₂ (27) est ouverte à nouveau, puis refermée après un laps de temps déterminé, la soupape de gaz de retour (22) restant ouverte et n'étant refermée qu'avec ou après la fermeture de la soupape de CO₂ (27).

9. Dispositif -selon l'une des revendications 7 ou 8, caractérisé en ce que l'organe de remplissage (18) est muni d'une soupape de sûreté (28) menant vers l'extérieur et que le dispositif de commande pour les soupapes (22, 24, 26, 27, 28) est conçu de telle façon que la soupape de sûreté (28) est ouverte temporairement après la fermeture de la soupape de gaz de retour (22) et avant le dégagement de la bouteille de la tête de remplissage (19).

10. Dispositif selon l'une des revendications 7 à 9, caractérisé en ce que chaque buse soufflante (36) est reliée, par l'intermédiaire d'une conduite d'alimentation (37) et éventuellement une vanne- pilote (38), au premier réservoir sous pression (2) pour le liquide et le gaz de retour.
